# EUROPÄISCHE PATENTSCHRIFT

(11) **EP 2 897 793 B1**
(45) Veröffentlichungstag und Bekanntmachung des Hinweises auf die Patenterteilung: **09.01.2019**
(21) Anmeldenummer: 13765646.8
(22) Anmeldetag: 12.09.2013
(51) Int. Cl.: B31D 5/00

(54) **VORRICHTUNG ZUM MANUELLEN ERZEUGEN EINES SPIRALFÖRMIGEN VERPACKUNGSMATERIALS**
DEVICE FOR MANUALLY PRODUCING A HELICAL PACKING MATERIAL
DISPOSITIF DE PRODUCTION MANUELLE D'UN MATÉRIAU D'EMBALLAGE EN FORME DE SPIRALE

(30) Priorität: 19.09.2012 DE 202012009025 U
(43) Veröffentlichungstag der Anmeldung: 29.07.2015
(62) Teilanmeldung aus: 18187047.8
(73) Patentinhaber: Sprick GmbH Bielefelder Papier- und Wellpappenwerke & Co., 33607 Bielefeld (DE)
(72) Erfinder: SCHMID, Oliver, 37127 Meensen (DE); SCHALK, Bastian, 32791 Lage (DE)
(74) Vertreter: Schmid, Nils T.F.
(86) Internationale Anmeldenummer: PCT/EP2013/002741
(87) Internationale Veröffentlichungsnummer: WO 2014/044368

(56) Entgegenhaltungen:
- EP-A1- 0 091 411
- EP-A1- 0 740 921
- DE-A1-102005 053 319
- DE-A1-102009 015 855
- US-A- 5 868 346
- US-A1- 2006 261 076
- US-A1- 2009 026 306

## Beschreibung

Die Erfindung betrifft eine Vorrichtung zum manuellen Erzeugen eines spiralförmigen Verpackungsmaterials.

Es gibt eine Reihe von Möglichkeiten, spiralförmiges Verpackungsmaterial, das häufig auf der Basis einer Fasermaterialbahn, insbesondere einer Papierbahn, gebildet wird, zur manuellen Weiterverarbeitung bereitzustellen. Wenn das Verpackungsmaterial zu einer Rolle gewickelt ist, kann es gattungsgemäß entweder von der Außenseite oder der Innenseite der Rolle abgewickelt und/oder abgezogen werden. Bei der Erfindung wird das Verpackungsmaterial von der Innenseite einer Rolle abgewickelt und/oder abgezogen.

In AT 402 496 B, die ein bewährtes Verfahren zur Herstellung von Füllkörpern für Verpackungszwecken betrifft, wird eine Trageinrichtung in Form einer verfahrbaren Kommode beschrieben. Die Kommode hat seitlich in Bodennähe eine Konsole, auf der eine erste Rolle mit lotrechter Wickelachse aufgestellt wird. Die Oberseite der Kommode hat zwei halbkreisförmige Rippen, in die eine zweite Rolle mit waagrechter Wickelachse eingelegt wird. Verpackungsmaterial kann von einem Benutzer von den Innenseiten beider Rollen abgewickelt werden, indem das Verpackungsmaterial von der ersten Rolle durch die zweite geführt wird und dann das Material beider Rollen schlauchförmig abgezogen wird. Benachbart der zweiten Rolle ist auf der Oberseite der Kommode eine Schneidvorrichtung vorgesehen, die durch einen Handhebelschere verwirklicht ist, um einen abgezogenen Verpackungsmaterialschlauch in einzelne Abschnitte zu unterteilen. Dazu muss der Benutzer den Scherenhebel zunächst mit einer Hand öffnen, dann das Verpackungsmaterial mit der anderen Hand durch die geöffnete Schere führen und anschließend den Scherenhebel betätigen. Dies ist umständlich und gefährlich, weil der Benutzer mit einer Hand durch den geöffneten Scherbereich greifen und das Verpackungsmaterial abziehen muss, wobei jedes Hindurchgreifen die Gefahr birgt, sich zu verletzen, insbesondere, wenn der Benutzer unachtsam ist und den Scherenhebel loslässt oder bewegt. Die Kommode benötigt viel Raum und lässt sich nur benachbart der Arbeitsfläche des Benutzers mit statischer Ausgaberichtung positionieren. An der bekannten Kommode ist auch nachteilig, dass zum Bereitstellen von dichtem Verpackungsmaterial zwei Papierrollen benötigt werden, was die Kosten der Vorrichtung erhöht.

Anmelderseitig wurde der Bedarf erkannt, eine Vorrichtung zum manuellen Erzeugen eines spiralförmigen Verpackungsmaterials bereitzustellen, die möglichst wenig Platz am Arbeitsbereich des Benutzers verbrauchen soll. Außerdem ist es gewünscht, dass das Verpackungsmaterial in unmittelbarer Nähe zur Arbeitsfläche des Benutzers bereitgestellt werden soll, und dass der Benutzer die Position und Orientierung der Materialausgabe frei wählen und auch während der Benutzung ändern kann.

Es ist eine Aufgabe der Erfindung die Nachteile des Stands der Technik zu überwinden, insbesondere ein möglichst kostengünstige Vorrichtung zum manuellen Erzeugen eines spiralförmigen Verpackungsmaterials bereitzustellen, bei dem eine geringe Verletzungsgefahr besteht, dass in unterschiedlichen Orientierungen angeordnet werden kann, gefahrlos zu nutzen und möglichst kompakt ist, ohne das die Bestückung der Vorrichtung mit einer Fasermaterialbahnrolle kompliziert und/oder langwierig ist.

EP 0 091 411 B1 offenbart einen Papierrollenhalter mit zentraler Papierabgabe.

Diese Aufgabe wird durch die Merkmale von Anspruch 1 gelöst.

Danach umfasst eine Vorrichtung zum manuellen Erzeugen eines Verpackungsmaterials eine Aufnahme und eine daran anschließende Axialhalterung mit einer Ausgabeöffnung und einem sich verjüngenden Innenwandabschnitt. Das Verpackungsmaterial kann beispielsweise Papier, Altpapier, Natronkraftpapier, Natronmischpapier oder Rollenwellpappe sein. Die Aufnahme erlaubt das zumindest teilweise umfängliche Umgreifen einer Fasermaterialbahnrolle, die eine Axialrichtung definiert und eine Innenseite bildet, von der die Fasermaterialbahn zum Bilden des Verpackungsmaterials abgezogen wird. Die Innenseite der Rolle wird durch die innerste Wicklung der Fasermaterialbahn gebildet und umfasst das Ende der Fasermaterialbahn, das zum Bilden des Verpackungsmaterials aus der Rolle abgezogen wird. Das andere, gegenüberliegende Ende der Fasermaterialbahn befindet sich an deren Außenumfang. Durch das Abziehen oder Abwickeln der Fasermaterialbahn von der Innenseite der Rolle muss der Benutzer nur Kraft aufwenden, um die gewünschte Menge von Verpackungsmaterial zu bewegen und nicht die Trägheit der gesamten Fasermaterialbahnrolle überwinden, was dem Benutzer ein schnelles Abziehen der gewünschten Länge Verpackungsmaterial von der Fasermaterialbahnrolle und gleichzeitig genaues dosieren erlaubt, da die Trägheit der Fasermaterialbahnrolle zum Abschluss eines Abzugsvorgangs nicht abgebremst werden muss.

An der Aufnahme schließt eine Axialhalterung an, an der eine in Abzugsrichtung vordere axiale Stirnseite der Fasermaterialbahnrolle gehalten ist. Wenn die Fasermaterialbahnrolle in der Aufnahme liegt, stützt sie sich radial an der Aufnahme und axial an der Innenseite der Axialhalterung ab. In der Axialhalterung ist eine Ausgabeöffnung zum Ausgeben des Verpackungsmaterials in Axialrichtung gebildet ist. Vorzugsweise erstreckt sich die Wickelachse der Fasermaterialbahnrolle durch die Ausgabeöffnung. Die Ausgabeöffnung kann aber auch beispielsweise schlitzförmig ausgeführt sein und nicht fluchtend zur Wickelachse der Fasermaterialbahnrolle angeordnet sein. Die Wicklungen der Fasermaterialbahnrolle sind näherungsweise kreisförmig um die Wickelachse der Rolle gebildet, die die Orientierung der Axialrichtung vorgibt. Des Weiteren hat die Axialhalterung einen der Stirnseite der Fasermaterialbahnrolle zugewendeten Innenwandabschnitt, der sich zur Ausgabeöffnung hin verjüngt. Durch die Verjüngung wird die am Innenwandabschnitt anliegende Fasermaterialbahnrolle in Ausgaberichtung vorgeformt, sodass die innerste Wicklung der Fasermaterialbahnrolle in Axialrichtung versetzt zur zweiten und zu jeder weiteren, insbesondere zur äußersten Wicklung vorliegt. Dadurch wird die Fasermaterialbahn beim Abziehen zur Ausgabeöffnung hin geführt, so dass die zum Bilden des Verpackungsmaterials abgezogene Bahn nicht erst unmittelbar an der Ausgabeöffnung eine Richtungsänderung erfährt, sondern die Richtungsänderung bereits vorher eingeleitet wird, um so ein unerwünschtes Abreißen der Fasermaterialbahn beziehungsweise des Verpackungsmaterials zu vermeiden.

Vorzugsweise verjüngt sich der Innenwandabschnitt in Axialrichtung zur Ausgabeöffnung hin trichterförmig. Die Trichterform kann sich insbesondere konstant, zunehmend, oder abnehmen verjüngen, also vorzugsweise kegel- oder kegelstumpfförmig, trompetenförmig oder bauchig sein. Die Verjüngung kann beispielsweise auch gerade oder schiefe Pyramidenform haben. Die Axialhalterung kann auch mehrere sich verjüngende Innenwandabschnitte aufweisen, die unterschiedliche Gestalt haben. Insbesondere ist der Innenwandabschnitt rotationssymmetrisch. Auch die gesamte Axialhalterung kann im Wesentlichen rotationssymmetrisch sein und/oder eine im Wesentlichen konstante Wandstärke aufweisen.

Eine rotationssymmetrische, kegelstumpfförmigen Trichterform ist besonders einfach herzustellen und somit besonders kostengünstig. Außerdem ermöglicht ein trichterförmiger Innenwandabschnitt einer Axialhalterung eine wohldefinierte Führung der Fasermaterialbahnrolle oder des abgezogenen Verpackungsmaterials von der Rolle hin zur Ausgabeöffnung, so dass ein vorzeitiges Abreißen der Fasermaterialbahn aufgrund einer unvermittelten starken Richtungsänderung der Bahn bei der Ausgabeöffnung vermieden wird.

Bei einer bevorzugten Ausführung ist der Öffnungswinkel des Innenwandabschnitts höchstens 150°, insbesondere höchstens 100° und mindestens 30°, insbesondere mindestens 70° groß. Ein kleiner Öffnungswinkel des Innenwandabschnitts erlaubt ein präzises Führen der Papierbahn hin zur Ausgabeöffnung und bewirkt, dass das Verpackungsmaterial nach dem Abziehen spiralförmig ist, wodurch das Verpackungsmaterial bereits bei seiner Ausgabe kompakt und vorkomprimiert vorliegt, so dass sich besonders einfach eine dichtes Verpackungsmaterial bereitstellen lässt. Ein großer Öffnungswinkel des Innenwandabschnitts von beispielsweise 135° bewirkt dagegen, dass das Verpackungsmaterial zunehmend in länglicher Form aus der Ausgabeöffnung austritt, da sich die Spiralwindungen immer weiter auseinander bewegen, was sich insbesondere dafür eignet, Verpackungsmaterial bereitzustellen, dass eher flach ist. Außerdem hat ein großer Öffnungswinkel des Innenwandabschnitts den Vorteil, dass bei Ausrichtung Vorrichtung zum manuellen Erzeugen eines Verpackungsmaterials mit Ausgaberichtung nach unten, die Masse der Fasermaterialbahnrolle zumindest teilweise vom Innenwandabschnitt getragen wird, sich durch einen großen Öffnungswinkel vermeiden lässt, dass die Papierbahn der Rolle allein durch ihre Masse und die Schwerkraft durch die Ausgabeöffnung abrutscht, ohne dass ein Benutzer willentlich Verpackungsmaterial abzieht.

Vorzugsweise ist der Öffnungswinkel des Innenwandabschnitts zwischen 85° und 95°, insbesondere etwa 90° groß. Überraschenderweise ermöglicht ein Öffnungswinkel des Innenwandabschnitts im Bereich zwischen 85° und 95°, insbesondere 90°, eine besonders flexible und gleichzeitig wenig fehleranfällige Handhabbarkeit der Vorrichtung, da sich gezeigt hat, dass ein Öffnungswinkel von etwa 90° einerseits eine wirkungsvolle Führung des Verpackungsmaterials zur Ausgabeöffnung hin ermöglicht und andererseits eine Öffnungswinkel von 90° ausreichend groß ist, um auch bei schräger bis senkrechter Anordnung der Aufnahme zu vermeiden, dass die Fasermaterialbahnrolle sich selbstständig entrollt und aus der Ausgabeöffnung heraus fällt.

Vorzugsweise ist die Aufnahme an der Axialhalterung insbesondere lösbar befestigt. Beispielsweise können Aufnahme und Axialhalterung einstückig ausgeführt sein, was die Montage vereinfacht, oder lösbar miteinander verbindbar sein, so dass die Axialhalterung ausgewechselt werden kann.

In einer bevorzugten Ausführungsform weist die Axialhalterung zumindest einen Befestigungskragen, insbesondere einen vorderen und/oder einen hinteren Befestigungskragen auf. Dadurch, dass an der Axialhalterung ein Befestigungskragen vorgesehen ist, kann die Montage der Axialhalterung beispielsweise an der Aufnahme vereinfacht sein und das Vorsehen vom Befestigungskragens an der Axialhalterung ermöglicht es dem Benutzer, unkompliziert und ohne eine Beschädigung der Axialhalterung hervorzurufen diverse Bauteile an daran anzubringen.

Vorzugsweise übergreift der hintere Befestigungskragen die Aufnahme zumindest teilweise. Dies ermöglicht eine besonders einfache und schnelle Montierbarkeit der Axialhalterung an der Aufnahme und erlaubt es dem Benutzer, nach Bedarf zwischen unterschiedlichen Axialhalterungen zu wechseln oder eine Axialhalterung von der Aufnahme zu trennen, um die Bestückung der Aufnahme mit einer neuen Fasermaterialbahnrolle zu vereinfachen. Insbesondere sind die Aufnahme und die Axialhalterung Rotationskörper und in aufgestülptem Zustand koaxial angeordnet.

Vorzugsweise schließt sich ein Befestigungskragen in Axialrichtung anschließend an den Innenwandabschnitt an, so dass in Verlängerung zum Innenwandabschnitt weitere Bauteile, wie beispielsweise eine Klinge zum Abschneiden des Verpackungsmaterials, angeordnet werden können. Vorzugsweise ist ein Befestigungskragen im Wesentlichen zylindrisch, wodurch vermieden wird, dass die Papierbahn beim Abwickeln von der runden Rolle mit einer Kante eines Befestigungskragens kollidiert.

Bei einer Weiterbildung der Erfindung hat weist ein Befestigungskragen eine Kulisse auf, die mit einem beweglichen Bolzen beispielsweise der Aufnahme einen Bajonettverschluss und/oder einer Schnappverbindung ausbildet. Eine Schnappverbindung ermöglicht eine einfache Montage. Ein Bajonettverschluss ist einfach zu montieren und stellt beispielsweise in Axialrichtung erhöhte Rückstellkräfte bereit, was sich insbesondere für Vorrichtungen eignet, bei denen das Verpackungsmaterial nach unten abgezogen wir, da, wenn die Axialhalterung mit einem Bajonettverschluss an der Aufnahme befestigt ist, auf einfache Weise vermieden ist, dass die die Rolle tragende Axialhalterung von der Aufnahme abfällt oder abrutscht. Vorzugsweise kann der Innenwandabschnitt mit einem ersten Befestigungskragen mit einem oben vorgeschlagenen Bajonettverschluss an der Aufnahme befestigt sein und gegenüber der Aufnahme eine Klinge rund um die Ausgabeöffnung der Axialhalterung an einem zweiten Befestigungskragen angeschraubt sein.

Bei einer bevorzugten Ausführung der Vorrichtung ist am Innenumfang der Ausgabeöffnung, eine Schneide, vorzugsweise in Form eines insbesondere vollumfänglich ausgebildeten Ringmessers, angeordnet. Der Innenumfang kann beispielsweise auch andere Formen als eine Kreisform haben. Wenn am Innenumfang der Ausgabeöffnung eine Schneide angeordnet ist, ist die Vorrichtung besonders kompakt. Wenn die Schneide nicht den kompletten Innenumfangs umfasst, ist die Verletzungsgefahr für den Benutzer besonders niedrig und es wird vermieden, dass die Fasermaterialbahn beim Abziehen ungewollt mit der Schneide in Berührung kommt und versehentlich abreißt. Eine Ringmesser erlaubt eine besonders schnelles Erzeugen von Verpackungsmaterial mit der Vorrichtung, da der Benutzer beispielsweise eine Papierbahn in beliebiger Richtung von der Ausgabeöffnung weg bewegen kann, um sie von der Rolle abzutrennen.

Bei einer Weiterbildung der Erfindung weist die Schneide mehrere Zähne auf. Die Zähne können beispielsweise in die Axialhalterung integriert sein, beispielsweise wenn die Axialhalterung ein Kunststoff-Spritzgussteil ist. Die Zähne können sich vorzugsweise zumindest teilweise radial nach innen und/oder axial in Ausgaberichtung erstrecken, insbesondere in einem Winkel von etwa 45° zur Axialrichtung. Wenn sich die Zähne in Radialrichtung erstrecken, ist das Abreißen des Verpackungsmaterials von der Rolle besonders kraftsparend möglich, wogegen eine axiale Erstreckungsrichtung der Zähne bewirkt, dass die Verletzungsgefahr für den Benutzer beim Durchgreifen der Ausgabeöffnung der Vorrichtung besonders niedrig ist, weil beim Abziehen des Verpackungsmaterials keine Verletzungen durch die Zähne entstehen können, selbst wenn der Benutzer tangential mit ihnen in Berührung kommt. Es hat sich gezeigt, dass ein Winkel von etwa 45° zur Axialrichtung einen besonders guten Kompromiss zwischen Verletzungsrisiko und Kraftaufwand bewirkt.

Bei einer bevorzugten Ausführung hat die Schneide einen Montagering, der insbesondere als Metallring realisiert ist, der außenseitig an der Axialhalterung montierbar ist. Ein Montagering erlaubt es dem Benutzer, eine verschlissene Schneide schnell und einfach durch eine neuwertige zu ersetzen. Vorzugsweise kann der Montagering lösbar an der an einem vorderen Befestigungskragen montierbar sein, vorzugsweise mit mindestens einer Schraube, insbesondere mit drei oder vier. Die Kooperation des Montagerings mit dem vorderen Befestigungskragen der Axialhalterung vereinfacht die Montage der Schneide an der Axialhalterung für Benutzer erheblich, so dass eine verschlissene Schneide sehr zügig ersetzt werden kann.

Bei einer bevorzugten Ausführung der Erfindung ist die Ausgabeöffnung ausreichend groß dimensioniert, um einem Benutzer das Hindurchgreifen zum Ergreifen von Verpackungsmaterial in der Vorrichtung mit mehreren Fingern zu erlauben. Bei einer ausreichend groß dimensionieren Ausgabeöffnung ist der Benutzer nicht dazu gezwungen, das Papierbahn zum Bilden des Verpackungsmaterials umständlich von hinten durch die Ausgabeöffnung hindurch zu schieben, sollte es einmal abreißen oder wenn es nach dem Bestücken erstmalig aus der Vorrichtung entnommen wird. Für eine schnelle und einfache Benutzbarkeit der Vorrichtung ist die Ausgabeöffnung ausreichend groß, so dass der Benutzer mit mindestens zwei, vorzugsweise drei, Fingern oder sogar mit der ganzen Hand hineingreifen kann, um das Verpackungsmaterial ohne umständliche Bewegungen einfach erfassen zu können. Insbesondere befinden sich zwischen der Fasermaterialbahnrolle und der Ausgabeöffnung keine beispielsweise beweglichen oder scharfkantigen Bauteile, die ein des Eingreifen des Benutzers erschweren und eventuell sogar eine Verletzungsgefahr darstellen, wie etwa Zahnräder.

Vorzugsweise ist der Innendurchmesser der Ausgabeöffnung größer als 2,5 cm, insbesondere größer als 5 cm oder größer als 10 cm und/oder kleiner als 30 cm, vorzugsweise kleiner als 15 cm, insbesondere kleiner als 11 cm. Damit der Benutzer zum Ergreifen des Verpackungsmaterials durch die Ausgabeöffnung hindurchgreifen kann, muss das Innendurchmesser der Öffnung mindestens etwa 2,5 cm groß sein, und damit mit der ganzen Hand hinein greifen kann, sollte es größer als 10 cm sein. Die Ausgabeöffnung ist kleiner als 30 cm vorzugsweise kleiner als 15 cm ausgebildet, so dass der Benutzer einerseits mit der ganzen Hand hineingreifen, sich andererseits die Rolle aber nicht ungewollt durch die Ausgabeöffnung abwickelt. Wenn das Verpackungsmaterial beispielsweise einen besonders niedrigen Reibungskoeffizienten hat, kann den Durchmesser der Ausgabeöffnung kleiner als 11 cm gewählt werden.

Vorzugsweise ist die Aufnahme im Wesentlichen halbzylindrisch, sodass sie eine korrespondierende halbzylindrische Bestückungsöffnung zum Befüllen der Aufnahme der Vorrichtung mit einer Rolle in Radialrichtung und insbesondere in Axialrichtung aufweist. Überraschenderweise hat sich gezeigt, dass eine halbzylindrische Aufnahme ein besonders schnelles und wenig fehleranfälliges Bestücken mit einer Fasermaterialrolle, beispielsweise einer Papierrolle, ermöglicht, da ein Benutzer eine Fasermaterialrolle beim radialen Bestücken am vorderen stirnseitigen und am unteren Rand der Rolle sicher halten und die Rolle unter Benutzung beider Hände in die Vorrichtung einlegen kann, ohne das Verpackungsmaterial beim Einlegen zu beschädigen. Die Fasermaterialbahnrolle zum Bilden des Verpackungsmaterials kann alternativ zu Papier- oder Pappematerial auch eine Kunststofffolie, Luftpolsterfolie, Metallfolie, Aluminiumfolie oder einer Verbundfolie aus mehreren Materialien sein, die zu einer Rolle gewickelt ist. Anders als beim Bestücken in Axialrichtung ist der Benutzer dabei nicht gezwungen, die Rolle am Außenumfang zum Tragen, wobei die äußere Wicklung der Fasermaterialbahnrolle oftmals abreißt oder verrutscht. Wenn die Aufnahme halbschalenförmig ist, kann sie besonders schnell bestückt werden. Durch das Bestücken in Radialrichtung kann die Fasermaterialbahnrolle passgenau in eine korrespondierende zylindrische Aufnahme eingelegt werden. Insbesondere ist die Aufnahme zumindest teilweise als Halbschale geformt. Halbschalen sind günstig und einfach zum Beispiel aus hülsenförmigen oder flachem Metallblech herstellbar.

Vorzugsweise korrespondiert der Innenumfang der Aufnahme mit dem Außenumfang der Rolle. Wenn der Außenumfang der Rolle einen Innenumfang der Aufnahme anschmiegt, wird eine besonders sichere Halterung der Rolle realisiert, die es erlaubt, die Vorrichtung zu beispielsweise vertikal, horizontal und/oder rotatorisch zu bewegen, ohne dass sich eine Relativbewegung zwischen der Rolle und der Aufnahme einstellt.

Bei einer Weiterbildung der Erfindung weist eine Aufnahme einen Stützabschnitt und/oder einen Halteabschnitt auf. Der Halteabschnitt erstreckt sich über mindestens die Hälfte, also 180°, vorzugsweise über 190° des Zylinderumfangs und bewirkt ein Rückhalten der Fasermaterialbahnrolle in Radialrichtung und verhindert so beispielsweise, dass die Fasermaterialbahnrolle ungewollt aus der Vorrichtung herausrutscht oder rollt, etwa wenn die Vorrichtung von dem Benutzer bewegt wird. Überraschenderweise hat sich gezeigt, das nur wenig mehr als die Hälfte des Umfangs der Fasermaterialbahnrolle vom Halteabschnitt umgriffen werden muss, insbesondere etwa 190°, um sicherzustellen, dass die Fasermaterialbahnrolle nicht ungewollt seitlich aus der Aufnahme herausrutscht. Gleichzeitig erlaubt die Flexibilität des Halteabschnitt ein einfaches Bestücken der Vorrichtung mit einer Fasermaterialbahnrolle.

Erfmdungsgemäß erstreckt sich ein Stützabschnitt der Aufnahme über höchstens 180°, insbesondere über 170°, des Zylinderumfangs, um zu einem Teil der Last der Fasermaterialbahnrolle zu tragen, ohne die Bestückung zu behindern. Ein Stützabschnitt kann in Verpackungsmaterialabgaberichtung
vor oder hinter dem Halteabschnitt angeordnet sein. Es ist auch denkbar, dass ein eine Aufnahme mehrere alternierende Stütz- und Halteabschnitt aufweist, die zahn- oder kammartig angeordnet sind.

Bei einer bevorzugten Ausführung ist der Halteabschnitt in Axialrichtung länger als der Stützabschnitt. Überraschenderweise hat sich gezeigt, dass eine besonders vorteilhaft Aufnahme dadurch realisiert werden kann, das einen Stützabschnitt, der länger als ein Halteabschnitt ist, eine stabile Halterung für eine Fasermaterialbahnrolle bereitstellt, wobei die Aufnahme gleichzeitig elastisch genug bleibt, um die Vorrichtung leicht und schnell Bestücken zu können. Falls die Aufnahme mehrere Stütz- und Halteabschnitte umfasst, kann die aufsummierte Länge der Halteabschnitte in Axialrichtung länger als die Summe der Länge der Stützabschnitt sein, um den gleichen Effekt zu bewirken.

Bei einer bevorzugten Ausführung der Erfindung hat die Aufnahme einen Endanschlag zum Begrenzen der Bewegungsfreiheit einer Fasermaterialbahnrolle in Axialrichtung, der im montierten Zustand gegenüber der Axialhalterung an der Aufnahme angeordnet ist und sich radial nach innen erstreckt. Durch einen solchen Endanschlag wird gewährleistet, dass die Fasermaterialbahnrolle auch dann in der Aufnahme der Vorrichtung verbleibt, wenn die Ausgaberichtung der Vorrichtung schräg nach oben orientiert ist. Überraschenderweise wurde festgestellt, dass das Abwickeln bzw. Abziehen der Fasermaterialbahnrolle schräg oder senkrecht steil nach oben eine besonders ein schnelles Abziehen erlaubt und die Vorrichtung zum manuellen Erzeugen eines Verpackungsmaterials platzsparend unterhalb einer Arbeitsebene eines Benutzers angeordnet sein kann. Außerdem kann durch einen Endanschlag vermieden werden, dass die Fasermaterialbahnrolle beim Bewegen der Vorrichtung versehentlich axial aus der Aufnahme rutscht, so dass durch einen Endanschlag die Fehleranfälligkeit der Vorrichtung verringert ist.

Vorzugsweise ist der Endanschlag als vollkreisförmige Platte ausgebildet. Eine Rolle hat einen kreisförmigen Grundquerschnitt, der auf einer vollkreisförmigen Platte platzsparend mit optimaler Stützwirkung in Axialrichtung aufgesetzt werden kann. Auf diese Weise ermöglicht die Platte, dass es auch möglich ist, die Vorrichtung mit Abgaberichtung senkrecht nach oben anzuordnen. Vorzugsweise hat der Endanschlag, der eine im Wesentlichen kreisförmige Platte sein kann, entlang seiner äußeren Kante zumindest eine konvexe Greifaussparung, die das Bestücken vereinfacht.

Der Endanschlag ist vorzugsweise nicht durch Vollmaterial sondern mit Öffnungen realisiert, sodass die Materialkosten sinken und es dem Benutzer ermöglicht wird, mit einem kurzen Blick durch die Öffnungen schnell zu überprüfen, wie viel Verpackungsmaterial sich in der Aufnahme befindet. Der Endanschlag ist vorzugsweise gitterartig ausgebildet, beispielsweise sind die Öffnungen quadratisch, rechteckig, dreieckig, rund oder trapezförmig und regelmäßig angeordnet. Ein gitterartig ausgebildet der Endanschlag ist vorteilhafterweise stabil, leicht und hindert den Blick auf den Inhalt des Vorrichtung nur unwesentlich.

Bei einer bevorzugten Ausführung weist die Aufnahme einen Flansch auf, der sich von der Aufnahme insbesondere radial weg erstreckt und durch den sich senkrecht zur Axialrichtung zumindest teilweise ein Schwenkbolzen erstreckt, der eine Schwenkachse definiert, um die die Aufnahme schwenkbar ist. Der aufnahmeseitige Flansch ist an der Aufnahme befestigbar und kann insbesondere einstückig mit der Aufnahme ausgebildet sein. Durch eine Schwenkvorrichtung wird es dem Benutzer erlaubt, die Aufnahme der Vorrichtung zur Handhabung in einem beliebigen Winkel anzuordnen. Ein Schwenkbolzen, der sich durch zwei Flanschverbindungen erstreckt, kann auf besonders einfache und kostengünstige Weise eine Schwenkvorrichtung realisieren.

Insbesondere stimmt der Abstand von der Wickelachse zur Rotationsachse des Schwenkbolzens im Wesentlichen mit dem Abstand der Wickelachse zur Schwenkachse überein, sodass die Schwenkachse die Wickelachse nicht schneidet und windschief dazu angeordnet ist.

Vorzugsweise erstreckt sich der Schwenkbolzen zumindest teilweise durch einen Montageflansch und insbesondere ein Arretierbolzen erstreckt sich, insbesondere parallel oder koaxial zur Schwenkachse, zumindest teilweise durch den aufnahmeseitigen Flansch und/oder den Montageflansch, um eine Schwenkposition festzulegen. Vorzugsweise weist der Arretierbolzen ein Gewinde auf. Beispielsweise kann der Arretierbolzen durch eine Gewindebohrung des aufnahmeseitigen Flansches eingeschraubt und gegen den Montageflansch verschraubt sein, um die Orientierung der Vorrichtung und somit deren Ausgaberichtung festzulegen

Vorzugsweise weist der tragstrukturseitige Flansch und/oder der Montageflansch mehrere, insbesondere 3, 5 oder 7, vorzugsweise mit dem Arretierbolzen korrespondierende Arretieröffnungen zum Festlegen der Schwenkposition auf. Wenn mehrere Arretieröffnungen bereitgestellt sind, kann der Benutzer zwischen den durch die Arretieröffnungen festgelegten Schwenkpositionen die ihm angenehmste auswählen. Die Arretieröffnungen korrespondier insbesondere mit dem Arretierbolzen. Wenn ein Arretierbolzen durch einen Flansch in eine Arretieröffnung des anderen Flansches gesteckt ist, wird eine formschlüssige Verbindung zwischen Bolzen und Öffnung realisiert und dadurch eine besonders sichere Festlegung einer Schwenkposition erreicht.

Vorzugsweise ist der Flansch gegenüber der Bestückungsöffnung an der Aufnahme angeordnet. Dadurch ergibt sich ein besonders günstiger Kraftfluss zum Aufnehmen der Gewichtskraft der Fasermaterialbahnrolle durch die Schwenkvorrichtung in die Tragstruktur, ohne dass das Torsionskräfte auf die Schwenkvorrichtung wirken, so dass die Schwenkvorrichtung kostengünstig realisiert werden kann.

Eine Weiterbildung der Erfindung betrifft eine Vorrichtung zum manuellen Erzeugen eines Verpackungsmaterials, die eine Tragstruktur umfasst. Die Tragstruktur kann als Tisch, insbesondere Tischbein oder Tischplatte und/oder als Ständer ausgebildet sein. Ein Ständer kann insbesondere beweglich sein und vorzugsweise zumindest einem Auslegerarm haben. Wenn die Vorrichtung an einem Tisch, der dem Benutzer üblicherweise ohnehin als Arbeitsfläche zur Verfügung steht, verbunden wird, kann auf zusätzliche kostentreibende Tragstrukturelemente verzichtet werden. Ein Ständer ermöglicht ein flexibles Anordnen der Vorrichtung mit einer Papierrolle oberhalb oder benachbart der Arbeitsfläche des Benutzers. Beispielsweise kann ein beweglicher Auslegerarm dazu genutzt werden, die Vorrichtung zwischen Arbeitsflächen von zwei oder mehr Benutzern zu bewegen.

Vorzugsweise umfasst die Tragstruktur eine Drehvorrichtung, die eine Drehbewegung der Vorrichtung um eine Drehachse erlaubt, die nicht der Axialrichtung entspricht. Dadurch ergibt sich der Vorteil, dass eine die Vorrichtung schnell und einfach zwischen mehreren Arbeitsplätzen hin und her gedreht werden kann.

Vorzugsweise ist die Drehachse senkrecht zur Schwenkachse der Schwenkvorrichtung orientiert und schneidet insbesondere die Aufnahme. Wenn die Drehachse die Aufnahme und die darin enthaltene Fasermaterialbahnrolle schneidet, kann der Benutzer die Vorrichtung besonders leichtgängig um die Drehachse drehen.

Vorzugsweise umfasst die Drehvorrichtung einen Drehbolzen, eine mit dem Drehbolzen korrespondierende hülsenförmige Bolzenaufnahme, in der der Drehbolzen steckt, und einen Fixierbolzen zum Festlegen einer Drehposition, der sich zumindest teilweise durch die Bolzenaufnahme erstreckt und/oder ein Gewinde aufweist. Eine derartige Vorrichtung ist besonders vorteilhaft, weil sie einfach und kostengünstig zu realisieren ist und eine sichere Drehpositionierung der Vorrichtung bezüglich der Tragstruktur ermöglicht. Der Fixierbolzen kann kraft- und/oder formschlüssig wirken, wobei insbesondere das eine formschlüssige Verbindung beispielsweise gegenüber einer Schnellspannverbindung den Vorteil hat, dass einfach und kostengünstig eine besonders sichere Verbindung realisiert ist.

Vorzugsweise umfasst die Tragstruktur eine Befestigungsplatte zum Befestigen der Tragstruktur an einer Ebene, beispielsweise einem Tisch, einer Wand oder auf dem Fußboden.

Weitere bevorzugte Ausführungen der Erfindung können den Unteransprüchen entnommen werden.

Weitere Eigenschaften, Vorteile und Merkmale der Erfindung werden durch die folgende Beschreibung bevorzugte Ausführungen der Erfindung anhand der beiliegenden Zeichnungen deutlich, in denen zeigen:
- Figur 1: eine perspektivische Ansicht einer erfindungsgemäßen Vorrichtung zum manuellen Erzeugen eines Verpackungsmaterials mit einer teilweise abgerollten Papierbahnrolle;
- Figur 2: eine Seitenansicht der Vorrichtung;
- Figur 3: eine Draufsicht auf die Vorrichtung;
- Figur 4: eine perspektivische Ansicht einer alternativen Ausführung einer erfindungsgemäßen Vorrichtung;
- Figur 5: eine dritte perspektivische Ansicht einer zweiten alternativen erfindungsgemäßen Vorrichtung zum Erzeugen von Verpackungsmaterial;
- Figur 6: einen Arbeitstisch, an dem eine erfindungsgemäße Vorrichtung montiert ist und einen Benutzer;
- Figur 7: unterschiedliche erfindungsgemäße Vorrichtungen, die an einem Tisch und/oder Ständern montiert sind.

In den Figuren 1 bis 6 ist die erfindungsgemäße Vorrichtung zum manuellen Erzeugen eines Verpackungsmaterials 3 in Form eines Verpackungsmaterialspenders 10 dargestellt.

Der Verpackungsmaterialspender 10 umfasst als Hauptbestandteile eine Aufnahme 20 und eine daran befestigte Axialhalterung, die der Rolle 1 einen Anschlag in Ausgabe-Axialrichtung A bereitstellt und die als Ausgabetrichter 30 realisiert ist. Neben dem dargestellten kegelförmigen Ausgabetrichter 30 sind als Axialhalterung zum Bereitstellen eines Axialanschlags in Abgaberichtung für die Rolle 1 auch andere sich verjüngende Wandformen denkbar, die beispielsweise nicht rotationssymmetrisch sondern nur spiegelsymmetrisch sind, wie ein schiefer Kegel.

Der Ausgabetrichter 30 hat einen Innenwandabschnitt 31, der sich von der Aufnahme 20 in Richtung der Ausgabeöffnung kegelstumpfförmig verjüngt. Der Öffnungswinkel des Innenwandabschnitts 31 liegt bei etwa 90°. Die Wandstärke des Ausgabetrichters 30 und dessen Befestigugnskragens 32 und 33 ist im Wesentlichen konstant.

Das Verpackungsmaterial liegt zunächst in Form einer Papierbahnrolle 1 vor, die ausgehend von ihrer Innenseite 2 in Axialrichtung abgewickelt wird, sodass sich eine spiralförmiges Verpackungsmaterialrohr 3 ergibt. Die Rolle 1 liegt mit ihrer Außenseite 5 an den komplementär zur Rolle 1 geformten Innenumfang 25 der Aufnahme 20 an, so dass die Aufnahme 20 die Rolle 1 kraft- und formschlüssig umgreift. Ein abgewickelter Abschnitt 3 des Verpackungsmaterials erstreckt sich außerhalb des Verpackungsmaterialspenders 10, jenseits der Ausgabeöffnung des Ausgabetrichters 30.

Die Aufnahme 20 ist durch eine Halbschale gebildet. Am vorderen Ende der Halbschale hat die Aufnahme 20 mehrere Bolzen 24, die in eine Kulisse 34 des Befestigungskragens 22, mit dem der Ausgabetrichters 30 das vordere ende der Aufnahme 20 übergreift, eingreifen, und so eine Steck- und Bajonettverbindung verwirklichen, mit der der Ausgabetrichter 30 bei jeder beliebigen Orientierung an der Aufnahme 20 festgehalten wird und nicht herabfallen kann.

Am hinteren Ende der Aufnahme 20 erstreckt sich ein Endanschlag 55 ausgehend von der Aufnahme 20 radial nach innen. Wenn die Papierbahnrolle 1 in Axialrichtung A nach hinten verrutscht, stößt sie gegen den Endanschlag 55 und fällt dadurch nicht aus der Aufnahme 20.

Die Papierbahnrolle 1 kann vom Benutzer in Radialrichtung R oder von schräg hinten in die Aufnahme 20 eingelegt werden. Die Bestückungsöffnung erstreckt sich zwischen dem Ausgabetrichter 30 und dem Endanschlag 55. An der Außenseite der Aufnahme 20, gegenüber der Bestückungsöffnung beziehungsweise der Rolle 1 hat der Verpackungsmaterialspender 10 eine Schwenkvorrichtung 60.

Die Schwenkvorrichtung 60 umfasst einen aufnahmeseitigen Flansch 61 und einen Befestigungsflansch 62 sowie einen Schwenkbolzen 63, der sich durch Flansch 61 und 62 erstreckt und eine Schwenkachse S definiert. Die Schwenkachse S steht senkrecht zur Axialrichtung A und befindet sich üblicherweise zwischen der Wickelachse W der Papierbahnrolle 1 und einem Bauteil, an dem der Flansch 62 befestigt ist.

Der tragstrukturseitige Flansch 61 hat mehrere Öffnungen 65, die sich alle auf einem Kreis mit konstantem Radius rund um die Aufnahme des den Schwenkbolzens 63 befinden. Üblicherweise ist die Anzahl der Öffnungen 65 mindestens 3 und ungerade. Eine Öffnung 65 ist (nicht sichtbar) in Radialrichtung R unterhalb des Drehbolzens 63 angeordnet, um eine horizontale Ausrichtung des Verpackungsmaterialspenders 10 zu ermöglichen.

Zum Sichern einer Schwenkposition des Verpackungsmaterialspenders 10 ist ein Arretierbolzen 64 durch den Flansch 62 und eine nicht sichtbare Öffnung des aufnahmeseitigen Flanschs 61 gesteckt.

Figur 2 zeigt einen horizontal orientierten Verpackungsmaterialspender 10 ohne eine eingelegte Papierbahnrolle von der Seite.

Der Ausgabetrichter 30 hat einen sich konusartig verjüngenden Innenwandabschnitt (in Figur 2 nicht sichtbar), einen vorderen Befestigungskragen 32, einen hinteren Befestigungskragen 33 und dazwischen jeweils abgerundete Übergänge. Am vorderen Befestigungskragen 32 ist mit zwei Schrauben 42 eine Schneide mit einem Montagering 40 befestigt, die eine Vielzahl von Zähnen 41 hat. Mit den Zähnen 41 kann abgerolltes Verpackungsmaterial (nicht dargestellt) von der Papierbahnrolle (nicht dargestellt) abgetrennt werden.

Der hintere Befestigungskragen 33 hat Schnapp- und Bajonettverbindungskulissen 34, in die korrespondierende Bolzen 24 der Aufnahme 20 eingreifen.

Die Aufnahme 20 ist auch in Figur 2 schalenförmig und ihre Rotationsachse stimmt mit der Wickelachse W der (nicht dargestellten Papierbahnrolle) überein.

Im vorderen Bereich hat die Aufnahme 20 einen Halteabschnitt 22, der sich um mehr als die Hälfte des Zylinderumfangs der Aufnahme 20 erstreckt. Im hinteren Teil hat die Aufnahme 20 einen Stützabschnitt 21, der weniger als die Hälfte des Zylinderumfangs der schalenförmigen Aufnahme 20 umgreift. Zwischen dem Stützabschnitt 21 und dem Halteabschnitt 22 befindet sich ein kontinuierlicher Übergang 23. Der Benutzer kann den Verpackungsmaterialspender 10 einfach mit einer Rolle 1 bestücken, indem er mit beiden Händen in die Innenseite der Rolle 1 greift und sie dann in die Bestückungsöffnung der Aufnahme 20 einlegt. Der Stützabschnitt 21 bietet beim Bestücken der Aufnahme 20 erst dann Widerstand, wenn die Rolle 1 vollständig eingelegt ist. Sobald die Rolle mit dem kontinuierlichen Übergang 23 in Kontakt kommt, kann die Elastizität der Aufnahme 20 genutzt werden, damit der Halteabschnitt 22 der Aufnahme 20 leicht aufgebogen und die Papierbahnrolle leicht eingelegt werden kann. Wenn die Papierbahnrolle eingelegt ist, liegt auch der Halteabschnitt 22 der Aufnahme 20 am Außenumfang 5 der Rolle 1 an (vergleiche: Figur 1), um zu verhindern, dass die Rolle 1 in Radialrichtung aus der Aufnahme 20 herausrutschen oder -rollen kann. Die Umfangsenden des Halteabschnitts 22 und des Stützabschnitts 21 liegen sich jeweils diametral gegenüber.

Figur 3 zeigt einen horizontal orientierten Verpackungsmaterialspender 10 mit eingelegter Papierbahnrolle 1 von Oben.

Die Papierbahnrolle 1 liegt in Figur 3 mit ihrem Außenumfang 5 am etwas größeren Innenumfang 25 der Aufnahme 20 an. Die Innenseite der Papierbahnrolle 1, die durch deren innerste Wicklungen ausgebildet wird, ist durch die gepunkteten Linien angedeutet. Durch das Abziehen des inneren Endes der Papierbahnrolle 1 wird Verpackungsmaterial 3 bereitgestellt, dass aus der Ausgabeöffnung 11 spiralförmig austritt.

Unterseite 4 und Stirnseite 6 der Papierbahnrolle 1 erstrecken sich in Figur 4 jeweils in einer Ebene. Insbesondere die Stirnseite 6 kann (nicht dargestellt) an einem Innenwandabschnitt des Ausgabetrichters 30 anliegen und dadurch zur Ausgabeöffnung 11 hin verformt sein. Die Stirnseite 6 ist dann korrespondierend zur der Form des Innenwandabschnitts geformt, was sowohl beim Abziehen des Verpackungsmaterials 3 durch mitziehen der an der innersten Wicklung angrenzenden der Wicklungen geschieht als auch dann, wenn der Spender 10 mit der Ausgabeöffnung 11 schräg oder senkrecht nach unten angeordnet wird.

Die Länge L1 der Rolle 1 in Axialrichtung A ist hier etwa 3 cm kleiner als die Länge L2 der Bestückungsöffnung der Aufnahme 20 zwischen dem Endanschlag 55 und dem hinteren Befestigungskragen 33.

Figur 4 zeigt einen Verpackungsmaterialspender 10, der mit einer Papierbahnrolle 1 bestückt ist und einen Endanschlag in Form einer im Wesentlichen vollkreisförmigen Platte 50 hat.

Der Verpackungsmaterialspender 10 kann im Wesentlichen nur in Radialrichtung R bestückt werden. Die Öffnung zum Bestücken des Verpackungsmaterialspenders 10 hat in Axialrichtung A die Länge L2. Die Rolle 1 hat in Axialrichtung A die Länge L1. Die Längsdimension L2 der Bestückungsöffnung ist nur unwesentlich größer als die Längsdimension L1 der Rolle 1, so dass ein Benutzer die Papierbahnrolle 1 an der Unterseite 4 und der Stirnseite ergreifen und in die Aufnahme 20 einsetzen kann, was insbesondere durch eine konvexe Greifaussparung 51 in der Platte 50 erleichtert wird. Dadurch, dass die Längsdimension L2 höchstens etwa 10 % größer als die Längsdimension L1 der Rolle 1 ist, würde eine Papierbahnrolle 1, die seitlich aus dem Verpackungsmaterialspender 10 herauszukippen droht, gegen einen Widerstand in Form des hinteren Befestigungskragen 33 des Ausgabetrichters 30 stoßen, so dass ein Herausfallen der Papierbahnrolle 1 aus dem Verpackungsmaterialspender 10 unterbunden wird.

Anders als die in Figur 1 und Figur 2 dargestellten Verpackungsmaterialspendern ist der in Figur 4 dargestellte mit seiner Ausgabeöffnung schräg nach oben und der Flansch 62 der Schwenkvorrichtung 60 dennoch horizontal orientiert. Je nachdem, woran der Flansch 62 zu befestigen ist, kann er eine durch den Fixierstift 64 und einer Öffnung 65 definierten Schwenkposition einnehmen.

Die Papierbahnrolle 1 wird teilweise durch die Platte 50 in Position gehalten. Die Platte 50 ist im Wesentlichen vollkreisförmig und stützt daher fast die gesamte Unterseite 4 der Rolle 1 ab, was verhindert, dass die inneren Wicklungen der Rolle 1 aufgrund der Schwerkraft aus dem Verpackungsmaterialspender 10 herausrutschen.

Die Platte 50 weist eine Vielzahl von Öffnungen 53 auf, die quadratisch geformt und rasterförmig angeordnet sind, sodass die Platte 50 gitterförmig ist. Grundsätzlich können die Plattenöffnungen 53 auch andere Formen haben und müssen nicht im Raster angeordnet sein. Die Platte 50 ist mit mehreren Schrauben 52 an der Aufnahme 20 befestigt.

Der Verpackungsmaterialspender 10 hat rund um die Ausgabeöffnung 11 des Ausgabetrichters 30 herum eine Vielzahl von Zähnen 41. Die Zähne 41 sind bei Figur 4 im Wesentlichen in Axialrichtung A orientiert, so dass der Benutzer sich beim Durchgreifen der Ausgabeöffnung und vor allem beim Herausziehen des Verpackungsmaterials in Axialrichtung A nicht verletzen kann.

Figur 5 zeigt wieder einen Verpackungsmaterialspender 10, der horizontal orientiert ist. Der trichterförmige Innenwandabschnitt 31 hat innenseitig keine Hindernisse, gegen die die Papierbahn (nicht dargestellt) beim Abwickeln stoßen kann. Der vordere Befestigungskragen 32 des Ausgabetrichters 30 hat mehrere Vorsprünge 43 für Schrauben (nicht dargestellt) zum Befestigen eines Montagerings 40 mit Zähnen 41 der Ausgabeöffnung 11. Die Zähne 41 sind in Figur 5 im Wesentlichen radial ausgerichtet, so dass Verpackungsmaterial mit den Zähnen 41 bereits bei sehr geringer Zugkraft abgerissen werden kann. Beide Befestigungskragen 32, 33 sind im Wesentlichen zylinderhülsenförmig.

Figur 6 zeigt einen Benutzer 90, der mit seiner Hand 91 in Richtung der Ausgabeöffnung des Verpackungsmaterialspenders 10a greift. Der Verpackungsmaterialspender 10a ist mit dem Befestigungsflansch einer Schwenkvorrichtung 60 am Bein 70 eines Tischs montiert. Die Ausgabeöffnung des Verpackungsmaterialspenders ist im Wesentlichen senkrecht nach oben orientiert. Die Platte 50 des Verpackungsmaterialspenders 10a verhindert, dass die Papierbahnrolle 1 nach unten aus dem Spender 10a fällt oder sich unwillkürlich nach unten hin entrollt.

Die Ausgabeöffnung des Verpackungsmaterialspenders 10a ist ausreichend groß dimensioniert, damit der Benutzer 90 mit mehreren Fingern 92 hindurch greifen kann und das Verpackungsmaterial 3 von der Rolle 1 abwickeln kann.

Figur 7 zeigt unterschiedliche Möglichkeiten, wie unterschiedliche Verpackungsmaterialspender 10 an einem Tischbein 70, einer Tischplatte 71 oder einem Träger 72 montiert werden können. Der Verpackungsmaterialspender 10a ist im Wesentlichen wie in Figur 6 dargestellt am Tischbein 70 montiert.

Das Verpackungsmaterialspender 10b ist mit einer Schwenkvorrichtung 60 und einer Drehvorrichtung 74 am Ständer 72b befestigt, der hier zylinderhülsenförmig ist und so gleichzeitig einen Teil der Drehvorrichtung 74 bildet. Mit der Befestigungsplatte 77 ist das Verpackungsmaterialspender 10b auf der Tischplatte 71 befestigt. Das Verpackungsmaterialspender 10b ist mit seiner Ausgabeöffnung nach schräg links unten in Richtung der Tischplatte 71 orientiert.

Das Verpackungsmaterialspender 10c ist über den Auslegerarm 73 mit dem Ständer 72c verbunden, der rechteckig ist. An beiden Enden des Auslegerarms 73 hat dieser je eine Drehvorrichtung 74. Eine Drehvorrichtung 74 ist nah am Ständer 72c und die zweite unmittelbar unterhalb der Schwenkvorrichtung 60 des Verpackungsmaterialspenders 10c angeordnet, so dass die Drehachse D der zweiten Drehvorrichtung 74, die Aufnahme 20 des Verpackungsmaterialspenders 10c und eine darin befindliche Papierbahnrolle 1 schneidet. Der Verpackungsmaterialspender 10d befindet sich auf einem Ständer 72d mit einer Befestigungsplatte 77, die unmittelbar am Fußboden befestigt wird und ansonsten dem Ständer des Verpackungsmaterials 10b ähnelt.

Der Ständer 72e des Verpackungsmaterialspenders 10e hat fünf Rollräder 78. Mindestens eines der Räder 78 ist arrertierbar, vorzugsweise 2, damit der Ständer 72e des Verpackungsmaterialspenders 10e vom unwillkürlichen Wegrollen gehindert wird.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Fasermaterialbahnrolle
- 2: Innenseite der Rolle
- 3: abgewickeltes Verpackungsmaterial
- 4: Unterseite der Rolle
- 5: Außenumfang der Rolle
- 6: Stirnseite der Rolle
- 10: Verpackungsmaterialspender
- 11: Ausgabeöffnung
- 20: Aufnahme
- 21: Stützabschnitt
- 22: Halteabschnitt
- 23: Übergang
- 24: Bolzen
- 25: Innenumfang der Aufnahme
- 30: Ausgabetrichter
- 31: Innenwandabschnitt
- 32: vorderer Befestigungskragen
- 33: hinterer Befestigungskragen
- 34: Kulisse
- 40: Montagering
- 41: Zähne
- 43: Vorsprung
- 42: Schraube
- 50: Platte
- 51: Greifaussparung
- 52: Schraube
- 53: Öffnungen
- 55: Endanschlag
- 60: Schwenkvorrichtung
- 61: aufnahmeseitiger Flansch
- 62: Montageflansch
- 63: Schwenkbolzen
- 64: Arretierbolzen
- 65: Öffnung
- 70: Tischbein
- 71: Tischplatte
- 72: Ständer
- 73: Auslegerarm
- 74: Drehvorrichtung
- 75: Bolzenaufnahme
- 76: Fixierbolzen
- 77: Befestigungsplatte
- 78: Rad
- 90: Benutzer
- 91: Hand
- 92: Finger
- A: Axialrichtung
- D: Drehachse
- L₁: Längsdimension der Rolle
- L₂: Längsdimension der Bestückungsöffnung
- R: Radialrichtung
- S: Schwenkachse
- W: Wickelachse

## Patentansprüche

1. Vorrichtung zum manuellen Erzeugen eines spiralförmigen Verpackungsmaterials (3), umfassend eine Aufnahme (20) zum zumindest teilweise umfänglich Umgreifen einer gewickelten Verpackungsmaterialbahnrolle (1), die eine Axialrichtung (A) definiert und eine Innenseite (2) bildet, von der aus die Fasermaterialbahn zum Bilden des Verpackungsmaterials (3) abgezogen wird und eine an der Aufnahme (20) anschließenden Axialhalterung (30), an der eine axiale Stirnseite (6) der Fasermaterialbahnrolle (1) gehalten ist und in der eine Ausgabeöffnung (11) zum Ausgeben des Verpackungsmaterials (3) in Axialrichtung (A) gebildet ist und die Axialhalterung (30) einen der Stirnseite zugewendeten sich zur Ausgabeöffnung (11) hin verjüngenden Innenwandabschnitt (31) aufweist, **dadurch gekennzeichnet, dass** die Aufnahme (20) im Wesentlichen halbzylindrisch geformt ist, wobei die Aufnahme (20) zumindest einen Stützabschnitt (21) aufweist, der sich über höchstens 180° des Zylinderumfangs erstreckt.

2. Vorrichtung nach Anspruch 1, **dadurch gekennzeichnet, dass** die Rolle (1) mit ihrer Außenseite (5) an einem komplementär zur Rolle (1) geformten Innenumfang (25) der Aufnahme (20) anliegt.

3. Vorrichtung nach Anspruch 1 oder 2, **dadurch gekennzeichnet, dass** der Innenwandabschnitt (31) trichterförmig, insbesondere kegelstumpfförmig und/oder rotationssymmetrisch geformt ist, wobei insbesondere der Öffnungswinkel des Innenwandabschnitts (31), höchstens 150°, vorzugsweise höchstens 100° und mindestens 30°, vorzugsweise mindestens 70°, höchst vorzugsweise zwischen 85° und 95°, insbesondere etwa 90° groß ist.

4. Vorrichtung nach einem der Ansprüche 1 bis 3, **dadurch gekennzeichnet, dass** die Aufnahme (20) an der Axialhalterung (30) insbesondere lösbar befestigt ist.

5. Vorrichtung nach einem der Ansprüche 1 bis 4, **dadurch gekennzeichnet, dass** die Axialhalterung (30) zumindest einen hinteren Befestigungskragen (33) aufweist, wobei der Befestigungskragen (33) in Axialrichtung (A) an den Innenwandabschnitt (31) anschließt und die insbesondere teilzylindrische Aufnahme (20) außenseitig übergreift.

6. Vorrichtung nach Anspruch 5, **dadurch gekennzeichnet, dass** der Befestigungskragen (32, 33) eine Kulisse (34) aufweist, welche mit einem beweglichen Bolzen (24) insbesondere der Aufnahme (20) zum Ausbilden eines Bajonettverschlusses und/oder einer Schnappverbindung zusammenwirkt.

7. Vorrichtung nach einem der Ansprüche 1 bis 6, **dadurch gekennzeichnet, dass** am Innenumfang der Ausgabeöffnung (11) eine Schneide angeordnet ist, die Schneide mehrere Zähne (41) aufweist, wobei die Zähne in die als Kunststoff-Spritzgussteil gebildete Axialhalterung integriert sind.

8. Vorrichtung nach Anspruch 7, **dadurch gekennzeichnet, dass** die Zähne (41) sich zumindest teilweise radial und/oder axial erstrecken, insbesondere in einem Winkel von etwa 45° zur Axialrichtung (A).

9. Vorrichtung nach einem der Ansprüche 5 bis 6, **dadurch gekennzeichnet, dass** der vordere Befestigungskragen (32) zum Befestigen einer Schneide ausgebildet ist.

10. Vorrichtung nach einem der Ansprüche 1 bis 6 oder 9, **dadurch gekennzeichnet, dass** am Innenumfang der Ausgabeöffnung (11) eine Schneide, wie ein Ringmesser, angeordnet ist, wobei insbesondere die Schneide mehrere Zähne (41) aufweist, die sich zumindest teilweise radial und/oder axial erstrecken, insbesondere in einem Winkel von etwa 45° zur Axialrichtung (A).

11. Vorrichtung nach Anspruch 10, **dadurch gekennzeichnet, dass** die Schneide einen Montagering (40) hat, der an der Axialhalterung (30), insbesondere an deren vorderen Befestigungskragen (32), lösbar montiert ist.

12. Vorrichtung nach einem der Ansprüche 1 bis 11, **dadurch gekennzeichnet, dass** der Innendurchmesser der Ausgabeöffnung (11) größer als 2,5 cm, vorzugsweise größer als 5 cm, insbesondere größer als 10 cm und/oder kleiner als 30 cm, vorzugsweise kleiner als 15 cm, insbesondere kleiner als 11 cm ist.

13. Vorrichtung nach einem der Ansprüche 1 bis 12, **dadurch gekennzeichnet, dass** die Aufnahme (20) einen der Axialhalterung (30) gegenüberliegenden und sich radial nach innen erstreckenden Endanschlag (50, 55) zum Begrenzen der Bewegungsfreiheit einer Fasermaterialbahnrolle in Axialrichtung aufweist, und wobei die Aufnahme (20) im Wesentlichen halbzylindrisch geformt ist, sodass sie eine korrespondierende halbzylindrische Bestückungsöffnung zum Befüllen der Aufnahme (20) der Vorrichtung mit einer Rolle (1) in Radialrichtung aufweist, wobei die Bestückungsöffnung sich zwischen der Axialhalterung (30) und dem Endanschlag (50, 55) erstreckt

14. Vorrichtung nach einem der Anspruch 1 bis 12, **dadurch gekennzeichnet, dass** die Rolle (1) in Axialrichtung (A) eine Längsdimension (L1) hat und die Längsdimension (L2) der Bestückungsöffnung ist höchstens etwa 10% größer ist als die Längsdimension (L1) der Rolle (1).

15. Vorrichtung nach einem der Ansprüche 1 bis 13, **dadurch gekennzeichnet, dass** die Aufnahme (20) im Wesentlichen halbzylindrisch geformt ist, wobei insbesondere die Aufnahme (20) zumindest einen Stützabschnitt (21) und/oder zumindest einen Halteabschnitt (22) aufweist, wobei sich der Halteabschnitt (22) über über 190° und wobei sich der Stützabschnitt über 170° des Zylinderumfangs erstreckt.

16. Vorrichtung nach Anspruch 15, wobei der Halteabschnitt (22) in Axialrichtung (A) länger ist als der Stützabschnitt (21).

17. Vorrichtung nach einem der Ansprüche 1 bis 16, **dadurch gekennzeichnet, dass** die Aufnahme (20) einen der Axialhalterung (30) gegenüberliegenden und sich radial nach innen erstreckenden Endanschlag (50, 55) aufweist, der insbesondere als im Wesentlichen vollkreisförmige Platte (50) vorzugsweise mit einer konvexen Greifaussparung (51) und/oder insbesondere mit Öffnungen (53) vorzugsweise gitterartig ausgebildet ist.

18. Vorrichtung nach einem der vorstehenden Ansprüche, **dadurch gekennzeichnet, dass** die Vorrichtung vertikal, horizontal und/oder rotatorisch beweglich ist.

19. Vorrichtung nach einem der Ansprüche 1 bis 18, **dadurch gekennzeichnet, dass** die Aufnahme (20) einen Flansch (61) aufweist, der sich von der Aufnahme (20) insbesondere radial weg erstreckt und durch den sich senkrecht zur Axialrichtung (A) zumindest teilweise ein Schwenkbolzen (63) erstreckt, der eine Schwenkachse (S) definiert, um die die Aufnahme (20) schwenkbar ist, wobei insbesondere der Abstand von der Wickelachse (W) zum Schwenkbolzen (63) im Wesentlichen deren Abstand zur Schwenkachse (S) entspricht, wobei insbesondere der Schwenkbolzen (63) sich durch einen Montageflansch (62) zumindest teilweise erstreckt und insbesondere ein Arretierbolzen (64) sich, insbesondere parallel oder koaxial zur Schwenkachse (S), zumindest teilweise durch den aufnahmeseitigen Flansch (61) und/oder den Montageflansch (62) erstreckt, um eine Schwenkposition festzulegen, und vorzugsweise ein Gewinde aufweist.

20. Vorrichtung nach Anspruch 19, **dadurch gekennzeichnet, dass** der tragstrukturseitige Flansch (61) und/oder der Montageflansch (62) mehrere, insbesondere 3, 5 oder 7, vorzugsweise mit dem Arretierbolzen (64) korrespondierende Arretieröffnungen (65) zum Festlegen der Schwenkposition aufweist.

21. Vorrichtung nach einem der Ansprüche 1 bis 20, ferner umfassend eine Tragstruktur (70, 71, 72, 73), die als Tisch, Tischbein (70), Tischplatte (71) und/oder als Ständer (72) ausgebildet ist, **dadurch gekennzeichnet, dass** die Aufnahme (2) an der Tragstruktur (70, 71, 72, 73) montiert ist.

22. Vorrichtung nach einem der vorstehenden Ansprüche, **dadurch gekennzeichnet, dass** die Vorrichtung unterhalb einer Arbeitsebene, beispielsweise einem Tisch, eines Benutzers angeordnet ist.

23. Vorrichtung nach einem der vorstehenden Ansprüche, **dadurch gekennzeichnet, dass** die Ausgaberichtung der Vorrichtung zum Abwickeln bzw. Abziehen der Fasermaterialbahnrolle schräg oder senkrecht steil nach oben senkrecht oder schräg nach oben orientiert ist.

24. Vorrichtung nach einem der Ansprüche 1 bis 23, **dadurch gekennzeichnet, dass** die Tragstruktur (70, 71, 72, 73) als Tisch, insbesondere Tischbein (70) oder Tischplatte (71) und/oder als insbesondere beweglicher Ständer (72), vorzugsweise mit zumindest einem Auslegerarm (73), ausgebildet ist.

25. Vorrichtung nach einem der Vorstehenden Ansprüche, wobei die die Tragstruktur eine Befestigungsplatte zum Befestigen der Tragstruktur an einer Ebene umfasst, beispielsweise einem Tisch, einer Wand oder auf dem Fußboden.

26. Vorrichtung nach einem der Anspruch 24 oder 25, **dadurch gekennzeichnet, dass** Vorrichtung an einem Tisch (70), der dem Benutzer als Arbeitsfläche zur Verfügung steht, verbunden ist.

27. Vorrichtung nach einem der Ansprüche 21 bis 26, wobei die Tragstruktur (70, 71, 72, 73) eine Drehvorrichtung (74) umfasst, die eine Drehbewegung der Aufnahme 20 um eine Drehachse (D) erlaubt, die nicht der Wickelachse (W) entspricht, und die senkrecht zur Schwenkachse (S) der Schwenkverbindung (60) orientiert ist und insbesondere die Aufnahme (20) schneidet.

28. Vorrichtung nach einem der Ansprüche 21 bis 27, wobei die Aufnahme (20) zumindest einen Halteabschnitt (22) aufweist, der sich über mindestens 180° erstreckt.

## Claims

1. Device for manually forming spiral-shaped packaging material (3), including a reception (20) for at least partially circumferentially encompassing a wound reel (1) of a packaging material defining an axial direction (A) and forming an interior side (2) from which the web of fiber material is drawn for shaping the packaging material (3), and an axial support (30) which adjoins the reception (20) and by which an axial front side (6) of the reel of the web of fiber material (1) is held and in which a dispensing opening (11) for dispensing the packaging material (3) in the axial direction (A) is formed, and the axial support (30) has an interior wall section (31) facing the front side and tapering towards the dispensing opening (11), **characterized in that** the reception (20) is shaped substantially semi-cylindrical, wherein the reception (20) comprises at least one support section (21) extending over at most 180° of the cylinder circumference.

2. Device according to claim 1, **characterized in that** the reel (1) lies with its exterior side (5) flat against an interior circumference (25) of the reception (20) which is complementarily shaped with respect to the reel (1).

3. Device according to claim 1 or 2, **characterized in that** the interior wall section (31) is funnel shaped, in particular truncated cone shaped and/or rotationally symmetrical, wherein the opening angle of the inner wall section (31) in particular being at most 150°, preferably at most 100° and at least 30°, preferably at least 70°, most preferably between 85° and 95°, in particular about 90°.

4. Device according to one of the claims 1 to 3, wherein the reception (20) is attached to the axial support (30) in particular in a releasable manner.

5. Device according to one of the claims 1 to 4, wherein the axial support (30) comprises at least one attachment collar (33), wherein the attachment collar (33) adjoins the interior wall section (31) in the axial direction (A) and encompasses the outside of the in particular partially cylindrical reception (20).

6. Device according to claim 5, **characterized in that** the attachment collar (32, 33) comprises a slot (34) cooperating with a moveable pin (24), in particular of the reception (20), forming a bayonet mount and/or a snap connection.

7. Device according to one of claims 1 to 6, **characterized in that** a blade is arranged at the interior circumference of the dispensing opening (11), the blade having multiple teeth (41), the teeth (41) being integrally formed with the axial support (30), the axial support (30) being an injection molded plastic part.

8. Device according to claim 7, **characterized in that** the teeth (41) extend at least partially radially and/or axially, in particular at an angle of about 45° with respect to the axial direction (A).

9. Device according to one of the claims 5 or 6, **characterized in that** the front attachment collar (32) is configured for attaching a blade.

10. Device according to one of the claims 1 to 6, **characterized in that** a blade, such as a ring cutter, is arranged at the interior circumference of the dispensing opening (11), wherein in particular the blade has multiple teeth (41) extending at least partially in one of the radial and an axial direction, in particular at an angle of approximately 45° to the axial direction (A).

11. Device according to claim 10, **characterized in that** the blade has a an attachment ring (40) releasably attached to the axial support (30), in particular on the front attachment collar (32) thereof.

12. Device according to one of the claims 1 to 11, **characterized in that** the interior diameter of the dispensing opening (11) is larger than 2.5 cm, preferably larger than 5 cm, in particular larger than 10 cm and/or smaller than 30 cm, preferably smaller than 15 cm, in particular smaller than 11 cm.

13. Device according to one of the claims 1 to 12, **characterized in that** the reception (20) has an end abutment (50, 55) opposite to the axial support (30) and extending radially inwards, for limiting the freedom of movement of the reel (1) of a web of fiber material in the axial direction (A), and wherein the reception (20) is shaped substantially semi-cylindrical such that it has a corresponding semi-cylindrical loading opening for loading the reception (20) of the device with the reel (1) in the radial direction, the loading opening extending between the axial support (30) and the end abutment (50, 55).

14. Device according to one of the claims 1 to 12, **characterized in that** the reel (1) has a longitudinal dimension (L1) in the axial direction (A) and the longitudinal dimension (L2) of the loading opening is no more than about 10% larger than the longitudinal dimension (L1) of the reel (1).

15. Device according to one of the claims 1 to 13, **characterized in that** the reception (20) is shaped substantially semi-cylindrical, wherein the reception (20) comprises at least one support section (21) and/or at least one retaining section (22), the retaining section (22) extending over 190°, and the support section (21) extending over 170° of the cylinder circumference.

16. Device according to claim 15, wherein the at least one retaining section (22) is longer than the at least one support section (21) in the axial direction (A).

17. Device according to one of the claims 1 to 16, **characterized in that** the reception (20) has an end abutment (50, 55) opposite to the axial support (30) and extending radially inwards, the end abutment (50, 55) being formed as a substantially fully circular ledge (50) preferably comprising one of a convex handling aperture (51) and/or with openings (53), preferably shaped lattice-like.

18. Device according to one of the preceding claims, **characterized in that** the device is vertically, horizontally and/or rotatingly movable.

19. Device according to one of the claims 1 to 18, **characterized in that** the reception (20) comprises a flange (61) extending in particular radially from the reception (20) and through which a pivot pin (63) at least partially extends in a direction perpendicular to the axial direction (A), the pivot pin (63) defining a pivot axis (S) around which the reception (20) can be pivoted, wherein in particular the distance from the winding axis (W) to the pivot pin (63) is substantially equal to the distance of the winding axis (W) to the pivot axis (S), wherein in particular the pivot pin (63) extends through at least part of a mounting flange (62) and a locating pin (64) extends at least partially through the flange (61) and/or through the mounting flange (62), in particular parallel or coaxial with the pivot axis (S), for defining a pivot position, and preferably comprising a thread.

20. Device according to claim 19, **characterized in that** the carrier structure side flange (61) and/or the mounting flange (62) include multiple, in particular 3, 5 or 7, locating apertures (65) which preferably correspond to the locating pin (64) for defining a pivot position.

21. Device according to one of claims 1 to 20, further comprising a carrier structure (70, 71, 72, 73) which is formed as a table, table leg (70), table top (71) and/or as a rack (72), **characterized in that** the reception (20) is mounted on the carrier structure (70, 71, 72, 73).

22. Device according to one of the preceding claims, **characterized in that** the device is arranged below a work surface, such as a table, of an operator.

23. Device according to one of the preceding claims, **characterized in that** the dispensing direction of the device for unwinding or drawing from the reel of the web of fiber material is oriented steeply upwards at an angle or vertically.

24. Device according to one of the claims 1 to 23, **characterized in that** the carrier structure (70, 71, 72, 73) is formed as a table, in particular a table leg (70) or table top (71) and/or as an in particular movable rack (72), preferably with at least one cantilever arm (73).

25. Device according to one of the preceding claims, wherein the carrier structure (70, 71, 72, 73) comprises a mounting plate for mounting the carrier structure onto a plane, such as a table, a wall or the floor.

26. Device according to one of the claims 24 or 25, **characterized in that** the device is connected to a table (70) which is provided to the operator as a work space.

27. Device according to one of the claims 21 to 26, wherein the carrier structure (70, 71, 72, 73) comprises a rotating device (74) allowing for a rotary movement of the reception (20) around an axis of rotation (D) which is not the winding axis (W) and which is arranged perpendicular with respect to the pivot axis (S) of the pivot connection (60) and intersects the reception (20).

28. Device according to one of the claims 21 to 27, wherein the reception (20) has a retaining section (22) extending over at least 180°.

## Revendications

1. Dispositif, destiné à la création manuelle d'une matière d'emballage (3) en spirale, comprenant un logement (20) pour entourner au moins partiellement sur la circonférence un rouleau bobiné de bande de matière d'emballage (1), qui définit une direction axiale (A) et qui forme une face intérieure (2) à partir de laquelle la bande de matière fibreuse est retirée pour former la matière d'emballage (3) et qui comporte une fixation axiale (30), se raccordant sur le logement (20), sur laquelle est maintenue une face frontale (6) axiale du rouleau de bande de matière fibreuse (1) et dans laquelle une ouverture de distribution (11) pour distribuer la matière d'emballage (3) est créée en direction axiale (A) et la fixation axiale (30) comporte un segment de paroi intérieure (31) dirigé vers la face frontale, se rétrécissant vers l'ouverture de distribution (11), **caractérisé en ce que** le logement (20) est configuré sensiblement en demi cylindre, le logement (20) comportant au moins un segment d'appui (21) qui s'étend sur un maximum de 180° de la circonférence du cylindre.

2. Dispositif selon la revendication 1, **caractérisé en ce que** par sa face extérieure (5), le rouleau (1) est adjacent à une circonférence intérieure (25) du logement (20) qui est configurée de manière complémentaire au rouleau (1).

3. Dispositif selon la revendication 1 ou 2, **caractérisé en ce que** le segment de paroi intérieure (31) est configuré en forme d'entonnoir, notamment de forme tronconique et/ou symétrique en rotation, notamment l'angle d'ouverture du segment de paroi intérieure (31) étant d'un maximum de 150°, de préférence d'un maximum de 100° et d'un minimum de 30°, de préférence d'un minimum de 70°, de manière la plus préférentielle, compris entre 85° et 95°, notamment d'environ 90°.

4. Dispositif selon l'une quelconque des revendications 1 à 3, **caractérisé en ce que** le logement (20) est fixé notamment de manière amovible sur la fixation axiale (30).

5. Dispositif selon l'une quelconque des revendications 1 à 4, **caractérisé en ce que** la fixation axiale (30) comporte au moins un collet de fixation (33) arrière, le collet de fixation (33) se raccordant dans la direction axiale (A) sur le segment de paroi intérieure (31) et chevauchant sur la face extérieure le logement (20) notamment de forme cylindrique partielle.

6. Dispositif selon la revendication 5, **caractérisé en ce que** le collet de fixation (32, 33) comporte une coulisse (34) qui coopère avec un boulon (24) mobile, notamment du logement (20), pour créer une fermeture par baïonnette et/ou un assemblage par cliquet.

7. Dispositif selon l'une quelconque des revendications 1 à 6, **caractérisé en ce que** sur la circonférence intérieure de l'ouverture de distribution (11) est disposée une lame, la lame comporte plusieurs dents (41), les dents étant intégrées dans la fixation axiale créée sous la forme d'une pièce en matière plastique moulée par injection.

8. Dispositif selon la revendication 7, **caractérisé en ce que** les dents (41) s'étendent au moins en partie radialement et/ou axialement, notamment sous un angle d'approximativement 45° vers la direction axiale (A).

9. Dispositif selon l'une quelconque des revendications 5 à 6, **caractérisé en ce que** le collet de fixation (32) avant est conçu pour fixer une lame.

10. Dispositif selon l'une quelconque des revendications 1 à 6 ou 9, **caractérisé en ce que** sur la circonférence intérieure de l'ouverture de distribution (11) est placée une lame, telle qu'un couteau annulaire, notamment la lame comportant plusieurs dents (41) qui s'étendent au moins en partie radialement et/ou axialement, notamment sous un angle d'approximativement 45° vers la direction axiale (A).

11. Dispositif selon la revendication 10, **caractérisé en ce que** la lame dispose d'une bague de montage (40) qui est montée de manière amovible sur la fixation axiale (30), notamment sur le collet de fixation (32) avant de celle-ci.

12. Dispositif selon l'une quelconque des revendications 1 à 11, **caractérisé en ce que** le diamètre intérieur de l'ouverture de distribution (11) est supérieur à 2,5 cm, de préférence supérieur à 5 cm, notamment supérieur à 10 cm et/ou inférieur à 30 cm, de préférence inférieur à 15 cm, notamment inférieur à 11 cm.

13. Dispositif selon l'une quelconque des revendications 1 à 12, **caractérisé en ce que** le logement (20) comporte une butée d'extrémité (50, 55) située au vis-à-vis de la fixation axiale (30) et s'étendant radialement vers l'intérieur, destinée à limiter la liberté de mouvement d'un rouleau de bande de matière fibreuse dans la direction axiale et le logement (20) étant configuré sensiblement en demi-cylindre, de sorte à comporter une ouverture de chargement demi-cylindrique correspondante, pour le remplissage du logement (20) du dispositif avec un rouleau (1) dans la direction radiale, l'ouverture de chargement s'étendant entre la fixation axiale (30) et la butée d'extrémité (50, 55).

14. Dispositif selon l'une quelconque des revendications 1 à 12, **caractérisé en ce que** dans la direction axiale (A), le rouleau (1) a une dimension longitudinale (L1) et **en ce que** la dimension longitudinale (L2) de l'ouverture de chargement est au maximum supérieure d'approximativement 10 % à la dimension longitudinale (L1) du rouleau (1).

15. Dispositif selon l'une quelconque des revendications 1 à 13, **caractérisé en ce que** le logement (20) est de configuration sensiblement demi-cylindrique, notamment le logement (20) comportant au moins un segment d'appui (21) et/ou au moins un segment de retenue (22), le segment de retenue (22) s'étendant sur 190° et le segment d'appui s'étendant sur 170° de la circonférence du cylindre.

16. Dispositif selon la revendication 15, dans la direction axiale (A), le segment de retenue (22) étant plus long que le segment d'appui (21).

17. Dispositif selon l'une quelconque des revendications 1 à 16, **caractérisé en ce que** le logement (20) comporte une butée d'extrémité (50, 55) placée au vis-à-vis de la fixation axiale (30) et s'étendant radialement vers l'intérieur, qui est conçue notamment comme une plaque (50) sensiblement en forme de cercle entier, de préférence munie d'une encoche de préhension (51) convexe et/ou notamment avec des ouvertures (53), de préférence à la manière d'une grille.

18. Dispositif selon l'une quelconque des revendications précédentes, **caractérisé en ce que** le dispositif est mobile à la verticale, à l'horizontale et/ou en rotation.

19. Dispositif selon l'une quelconque des revendications 1 à 18, **caractérisé en ce que** le logement (20) comporte une bride (61) qui s'étend, en s'éloignant notamment en direction radiale du logement (20) et à travers laquelle, à la perpendiculaire de la direction axiale (A) s'étend au moins en partie un pivot (63), qui définit un axe de pivotement (S) autour duquel le logement (20) est susceptible de pivoter, notamment l'écart entre l'axe de bobinage (W) et le pivot (63) correspondant sensiblement à leur écart par rapport à l'axe de pivotement (S), notamment le pivot (63) s'étendant au moins en partie à travers une bride de montage (62) et notamment un boulon de blocage (64) s'étendant notamment à la parallèle ou de manière coaxiale à l'axe de pivotement (S), au moins en partie à travers la bride (61) du côté logement et/ou la bride de montage (62), pour définir une position en pivotement et comportant de préférence un filetage.

20. Dispositif selon la revendication 19, **caractérisé en ce que** la bride (61) du côté de la structure porteuse et/ou la bride de montage (62) comporte plusieurs, notamment 3, 5 ou 7 orifices de blocage (65) correspondant de préférence avec le boulon de blocage (64), pour définir la position en pivotement.

21. Dispositif selon l'une quelconque des revendications 1 à 20, comprenant en outre une structure porteuse (70, 71, 72, 73), qui est conçue sous la forme d'une table, d'un pied de table (70), d'un plateau de table (71) et/ou d'un support (72), **caractérisé en ce que** le logement (2) est monté sur la structure porteuse (70, 71, 72, 73).

22. Dispositif selon l'une quelconque des revendications précédentes, **caractérisé en ce que** le dispositif est placé en-dessous d'un plan de travail, par exemple d'une table d'un utilisateur.

23. Dispositif selon l'une quelconque des revendications précédentes, **caractérisé en ce que** la direction de distribution du dispositif pour dérouler ou retirer le rouleau de bande de matière fibreuse est orientée en oblique ou à la perpendiculaire, de manière abrupte vers le haut, à la perpendiculaire ou en oblique vers le haut.

24. Dispositif selon l'une quelconque des revendications 1 à 23, **caractérisé en ce que** la structure porteuse (70, 71, 72, 73) est conçue sous la forme d'une table, notamment d'un pied de table (70) ou d'un plateau de table (71) et/ou sous la forme d'un support (72) notamment mobile, pourvu de préférence d'au moins une flèche (73).

25. Dispositif selon l'une quelconque des revendications précédentes, la structure porteuse comprenant une plaque de fixation destinée à fixer la structure porteuse sur un plan, par exemple sur une table, une paroi ou sur le sol.

26. Dispositif selon l'une quelconque des revendications 24 ou 25, caractérisé en ce le dispositif est assemblé sur une table (70), qui est mis à la disposition de l'utilisateur en tant que plan de travail.

27. Dispositif selon l'une quelconque des revendications 21 à 26, la structure porteuse (70, 71, 72, 73) comprenant un dispositif de rotation (74) qui admet un déplacement en rotation du logement (20) autour d'un axe de rotation (D) qui ne correspond pas à l'axe de bobinage (W) et qui est orienté à la perpendiculaire de l'axe de pivotement (S) de l'assemblage en pivotement (60) et qui recoupe notamment le logement (20).

28. Dispositif selon l'une quelconque des revendications 21 à 27, le logement (20) comportant au moins un segment de retenue (22) qui s'étend sur au moins 180°.
